# EUROPÄISCHE PATENTSCHRIFT

(11) **EP 3 179 188 B1**
(45) Veröffentlichungstag und Bekanntmachung des Hinweises auf die Patenterteilung: **30.01.2019**
(21) Anmeldenummer: 16020464.0
(22) Anmeldetag: 24.11.2016
(51) Int. Cl.: F25J 3/04

(54) **VERFAHREN ZUR TIEFTEMPERATURZERLEGUNG VON LUFT UND LUFTZERLEGUNGSANLAGE**
METHOD FOR THE LOW-TEMPERATURE DECOMPOSITION OF AIR AND AIR SEPARATION PLANT
PROCÉDÉ DE DÉCOMPOSITION À BASSE TEMPÉRATURE DE L'AIR ET INSTALLATION DE DÉCOMPOSITION DE L'AIR

(30) Priorität: 07.12.2015 EP 15003482
(43) Veröffentlichungstag der Anmeldung: 14.06.2017
(73) Patentinhaber: Linde Aktiengesellschaft, 80331 München (DE)
(72) Erfinder: Lautenschlager, Tobias, 82194 Gröbenzell (DE)
(74) Vertreter: Imhof, Dietmar

(56) Entgegenhaltungen:
- EP-A1- 2 520 886
- EP-A2- 3 101 374
- WO-A2-2015/082860
- DE-A1-102007 014 643
- US-A- 5 475 980
- US-A1- 2005 126 221
- US-A1- 2013 255 313

## Beschreibung

Die Erfindung betrifft ein Verfahren zur Tieftemperaturzerlegung von Luft in einer Luftzerlegungsanlage und eine zur Durchführung eines derartigen Verfahrens eingerichtete Luftzerlegungsanlage gemäß den Oberbegriffen der unabhängigen Patentansprüche.

### Stand der Technik

Die Herstellung von Luftprodukten in flüssigem oder gasförmigem Zustand durch Tieftemperaturzerlegung von Luft in Luftzerlegungsanlagen ist bekannt und beispielsweise bei H.-W. Häring (Hrsg.), Industrial Gases Processing, Wiley-VCH, 2006, insbesondere Abschnitt 2.2.5, "Cryogenic Rectification", beschrieben.

Für eine Reihe industrieller Anwendungen wird gasförmiger Drucksauerstoff benötigt, zu dessen Gewinnung Luftzerlegungsanlagen mit sogenannter Innenverdichtung zum Einsatz kommen können. Entsprechende Luftzerlegungsanlagen sind beispielsweise ebenfalls a.a.O. beschrieben und unter Bezugnahme auf die dortige Figur 2.3A erläutert. Die EP 2 520 886 A1 und die DE 10 2007 014 643 A1 offenbaren ebenfalls Luftzerlegungsanlagen mit Innenverdichtung. In entsprechenden Luftzerlegungsanlagen wird eine tiefkalte Flüssigkeit, insbesondere Flüssigsauerstoff, in tiefkaltem Zustand flüssig auf Druck gebracht, gegen einen Wärmeträger verdampft, und schließlich als gasförmiges Druckprodukt abgegeben. Die Innenverdichtung hat, unter anderem, energetische Vorteile im Vergleich zu einer nachträglichen Verdichtung eines bereits gasförmig bei niedrigem Druck vorliegenden Produkts.

Die vorstehenden Erläuterungen gelten in entsprechender Weise auch für andere gasförmige Druckprodukte wie beispielsweise Stickstoff oder Argon, die ebenfalls unter Verwendung der Innenverdichtung in gasförmigem Zustand erhalten werden können und zuvor als tiefkalte Flüssigkeiten einem Destillationssäulensystem entnommen werden. Wird die entsprechende tiefkalte Flüssigkeit in tiefkaltem Zustand auf einen Druck gebracht, der oberhalb des kritischen Drucks liegt, erfolgt anschließend keine Verdampfung im eigentlichen Sinn, sondern eine Überführung in den überkritischen Zustand. Diese wird auch als "Pseudoverdampfung" bezeichnet.

Die Herstellung von innenverdichtetem Sauerstoff bei gleichzeitig niedriger Flüssigproduktion ist unter Verwendung sogenannter High-Air-Pressure-(HAP-) Verfahren durchführbar. Unter "niedriger Flüssigproduktion" sei dabei verstanden, dass einer entsprechenden Luftzerlegungsanlage nur geringe Mengen an Produkten in flüssiger Form entnommen werden, beispielsweise eine Menge von weniger als 2%, bezogen auf die gesamte, in das Destillationssäulensystem eingespeiste Luftmenge.

Unter einem HAP-Verfahren wird ein Luftzerlegungsverfahren verstanden, bei dem die gesamte, in das Destillationssäulensystem eingespeiste Luftmenge, welche hier auch als "Einsatzluft" bezeichnet wird, zunächst in einem Hauptluftverdichter auf ein Druckniveau verdichtet wird, das deutlich oberhalb des höchsten Betriebsdrucks in dem Destillationssäulensystem liegt. Insbesondere wird in einem HAP-Verfahren die Luft dabei zunächst auf ein Druckniveau verdichtet, das um mindestens 4 bis 5 bar und bis zu 20 bar höher als der höchste Betriebsdruck in dem Destillationssäulensystem ist. Bei einem klassischen Doppelsäulensystem mit Hoch- und Niederdrucksäule ist dabei der "höchste Betriebsdruck" in dem Destillationssäulensystem der Betriebsdruck der Hochdrucksäule. Luftzerlegungsanlagen für HAP-Verfahren lassen sich mit besonders niedrigen Investitionskosten erstellen, weil nur ein Verdichter benötigt wird.

In der US 5,475,980 A ist ein Luftzerlegungsverfahren offenbart, in dem aus dem Wärmetauscher während einer Erwärmung oder Abkühlung Hilfsgas auf einer Zwischentemperatur, die nahe einer Verdampfungstemperatur eines Hochdruckstickstoff- oder Hochdrucksauerstoffstroms liegt, abgezogen, in einem Kaltverdichter verdichtet und in den Wärmetauscher zurückgeführt wird.

In der WO 2015/082860 A1 ist ein Luftzerlegungsverfahren offenbart, bei dem variabel zu- und abschaltbare Kaltbooster eingesetzt werden. Die US 2013/255313 A1 und die US 2005/126221 A1 offenbaren Luftzerlegungsverfahren, bei denen eine Lufteinblasung in die Niederdrucksäule vorgenommen wird.

Zur energetischen Optimierung in einem HAP-Verfahren kann ein sogenannter Drosselstrom eingesetzt werden. Bei einem derartigen Drosselstrom, wie er grundsätzlich bekannt ist, handelt es sich um einen Teilstrom der verdichteten Einsatzluft, der weiter druckerhöht werden kann, abgekühlt wird, und über eine Entspannungseinrichtung, insbesondere ein Drosselventil, in das Destillationssäulensystem bzw. dessen Hochdrucksäule entspannt wird.

In den erwähnten HAP-Verfahren kann ein derartiger Drosselstrom ausgehend von dem bereits hohen Ausgangsdruck, auf den die gesamte Einsatzluft gebracht wird, mittels eines warmen und eines kalten Boosters weiter druckerhöht werden. Einem entsprechenden "warmen Booster" wird die Luft ohne bzw. nur nach relativ geringer Abkühlung, beispielsweise in einem Wasserkühler stromab des Hauptluftverdichters, zugeführt. Eine Eintrittstemperatur eines derartigen warmen Boosters liegt daher deutlich oberhalb von 0 °C. Bei einem "kalten Booster" handelt es sich um einen Booster, dessen Eintrittstemperatur durch eine zuvor durchgeführte Abkühlung der dem kalten Booster zugeführten Luft deutlich unterhalb von 0 °C liegt.

Die meisten HAP-Verfahren weisen im Hauptwärmetauscher exergetisch günstige Q/T-Profile auf, wenn der durch Innenverdichtung zu erzeugende Drucksauerstoff einen Druck von mehr als 25 bar aufweisen soll, d.h. er mittels einer entsprechenden Pumpe in tiefkaltem, flüssigem Zustand auf ein derartiges Druckniveau gebracht wird. Sinkt der geforderte Druck für den innenverdichteten Sauerstoff hingegen deutlich unter 25 bar, ergeben sich für HAP-Verfahren exergetisch weniger günstige Q/T-Profile. Bei Drücken zwischen 6 und 25 bar wären daher aus rein exergetischer Sicht klassische Verfahren mit Haupt- und Nachverdichtern günstiger.

In derartigen Verfahren, die auch als MAC/BAC-Verfahren (Main Air Compressor/Booster Air Compressor) bezeichnet werden, wird ein Teil der dem Destillationssäulensystem zugeführten Luft lediglich auf den höchsten Betriebsdruck in dem Destillationssäulensystem oder allenfalls gering darüber verdichtet und ein weiterer Teil mittels eines Nachverdichters auf ein höheres Druckniveau gebracht. Vorteilhaft sind derartige Verfahren insbesondere dann, wenn mittels eines entsprechenden Verfahrens kein oder nur geringe Mengen eines flüssigen Luftprodukts, beispielsweise Flüssigsauerstoff, gewonnen werden sollen. Liegt in derartigen Fällen ferner ein geringer Bedarf an gasförmigen, stickstoffreichen Luftprodukten vor, bietet sich insbesondere ein MAC/BAC-Verfahren unter Verwendung einer sogenannten Einblaseturbine an, also einer Turbine, die verdichtete Luft in die Niederdrucksäule des Destillationssäulensystems entspannt.

Entsprechende MAC/BAC-Verfahren führen jedoch im Gegensatz zu den HAP-Verfahren zu deutlich erhöhten Investitionskosten aufgrund der aufwendiger zu erstellenden Verdichteranordnung. Es besteht daher der Bedarf nach Verfahren, die die niedrigen Investitionskosten eines HAP-Verfahrens mit den genannten Vorteilen eines MAC/BAC-Verfahrens, insbesondere mit einer Einblaseturbine, kombinieren.

### Offenbarung der Erfindung

Die vorliegende Erfindung schlägt vor diesem Hintergrund ein Verfahren zur Tieftemperaturzerlegung von Luft in einer Luftzerlegungsanlage und eine zur Durchführung eines derartigen Verfahrens eingerichtete Luftzerlegungsanlage mit den Merkmalen der unabhängigen Patentansprüche vor. Bevorzugte Ausgestaltungen sind Gegenstand der abhängigen Patentansprüche sowie der nachfolgenden Beschreibung. Die vorliegende Anmeldung verwendet zur Charakterisierung von Drücken und Temperaturen die Begriffe "Druckniveau" und "Temperaturniveau", wodurch zum Ausdruck gebracht werden soll, dass Drücke und Temperaturen in einer entsprechenden Anlage nicht in Form exakter Druck- bzw. Temperaturwerte verwendet werden müssen, um das erfinderische Konzept zu verwirklichen. Jedoch bewegen sich derartige Drücke und Temperaturen typischerweise in bestimmten Bereichen, die beispielsweise ± 1%, 5% oder sogar 10% um einen Mittelwert liegen.

Entsprechende Druckniveaus und Temperaturniveaus können dabei in disjunkten Bereichen liegen oder in Bereichen, die einander überlappen. Insbesondere schließen beispielsweise Druckniveaus unvermeidliche Druckverluste oder zu erwartende Druckverluste, beispielsweise aufgrund von Abkühlungseffekten oder Leitungsverlusten, ein. Entsprechendes gilt für Temperaturniveaus. Bei hier in bar angegebenen Druckniveaus handelt es sich um Absolutdrücke.

In Luftzerlegungsanlagen kommen zur Verdichtung der Luft Turboverdichter zum Einsatz. Dies gilt beispielsweise für den "Hauptluftverdichter", der sich dadurch auszeichnet, dass durch diesen die gesamte in das Destillationssäulensystem eingespeiste Luftmenge, also die gesamte Einsatzluft, verdichtet wird. Entsprechend kann auch ein "Nachverdichter", in dem in MAC/BAC-Verfahren ein Teil der im Hauptluftverdichter verdichteten Luftmenge auf einen nochmals höheren Druck gebracht wird, als Turboverdichter ausgebildet sein. Zur Verdichtung von Teilluftmengen sind typischerweise weitere Turboverdichter vorgesehen, die auch als Booster bezeichnet werden, im Vergleich zu dem Hauptluftverdichter oder dem Nachverdichter jedoch nur eine Verdichtung in relativ geringem Umfang vornehmen.

An mehreren Stellen in Luftzerlegungsanlagen kann ferner Luft entspannt werden, wozu unter anderem Entspannungsmaschinen in Form von Turboexpandern, hier auch kurz als "Turbinen" bezeichnet, zum Einsatz kommen können. Turboexpander können auch mit Turboverdichtern bzw. Boostern gekoppelt sein und diese antreiben. Werden ein oder mehrere Turboverdichter ohne extern zugeführte Energie, d.h. nur über einen oder mehrere Turboverdichter, angetrieben, wird für eine derartige Anordnung auch der Begriff "Turbinenbooster" verwendet. In einem Turbinenbooster sind der Turboexpander und der Turboverdichter bzw. Booster mechanisch gekoppelt.

Allgemein können drehende Einheiten, beispielsweise Entspannungsmaschinen bzw. Entspannungsturbinen, Verdichter bzw. Verdichterstufen, Boosterturbinen bzw. Booster, Rotoren von Elektromotoren und dergleichen, in entsprechender Weise mechanisch miteinander gekoppelt sein. Unter einer "mechanischen Kopplung" wird im hier verwendeten Sprachgebrauch verstanden, dass über mechanische Elemente wie Zahnräder, Riemen, Getriebe und dergleichen eine feste oder mechanisch einstellbare Drehzahlbeziehung zwischen solchen drehenden Einheiten herstellbar ist. Eine mechanische Kopplung kann allgemein durch zwei oder mehrere, jeweils miteinander in Eingriff, beispielsweise in Formeingriff oder Reibeingriff, stehende Elemente, beispielsweise Zahnräder oder Treibscheiben mit Riemen, oder eine drehfeste Verbindung hergestellt werden. Eine drehfeste Verbindung kann insbesondere über eine gemeinsame Welle bewirkt werden, auf der die drehenden Einheiten jeweils drehfest befestigt sind. Die Drehzahl der drehenden Einheiten ist in diesem Fall gleich.

Hingegen sind entsprechende Einheiten "mechanisch ungekoppelt", wenn keine feste oder mechanisch einstellbare Drehzahlbeziehung zwischen entsprechenden Elementen besteht. Selbstverständlich können, beispielsweise zwischen mehreren Elektromotoren, insbesondere durch geeignete elektrische Ansteuerung, oder zwischen mehreren Turbinen, insbesondere durch die Wahl geeigneter Eingangs- und Enddrücke, auch bestimmte Drehzahlbeziehungen vorgegeben werden. Diese werden aber nicht durch zwei oder mehrere, jeweils miteinander in Eingriff, beispielsweise in Formeingriff oder Reibeingriff, stehende Elemente oder durch eine drehfeste Verbindung hervorgerufen.

Der mechanische Aufbau von Turboverdichtern und Turboexpandern ist dem Fachmann grundsätzlich bekannt. In einem Turboverdichter erfolgt die Verdichtung der Luft mittels Laufschaufeln, die auf einem Laufrad oder direkt auf einer Welle angeordnet sind. Ein Turboverdichter bildet dabei eine bauliche Einheit, die jedoch mehrere "Verdichterstufen" aufweisen kann. Eine Verdichterstufe umfasst in der Regel ein Laufrad oder eine entsprechende Anordnung von Laufschaufeln. Alle dieser Verdichterstufen können von einer gemeinsamen Welle angetrieben werden. Ein Turboexpander ist grundsätzlich vergleichbar ausgebildet, wobei die Laufschaufeln jedoch durch die expandierende Luft angetrieben werden. Auch hier können mehrere Expansionsstufen vorgesehen sein. Turboverdichter und Turboexpander können als Radial- oder Axialmaschinen ausgebildet sein.

Im Rahmen dieser Anmeldung ist von der Gewinnung von Luftprodukten, insbesondere von Sauerstoff- und Stickstoffprodukten die Rede. Ein "Produkt" verlässt die erläuterte Anlage und wird beispielsweise in einem Tank eingelagert oder verbraucht. Es nimmt also nicht mehr nur ausschließlich an den anlageninternen Kreisläufen teil, kann jedoch vor dem Verlassen der Anlage entsprechend verwendet werden, beispielsweise als Kälteträger in einem Wärmetauscher. Der Begriff "Produkt" umfasst also nicht solche Fraktionen oder Ströme, die in der Anlage selbst verbleiben und ausschließlich dort, beispielsweise als Rücklauf, Kühlmittel oder Spülgas, verwendet werden.

### Vorteile der Erfindung

Die vorliegende Erfindung beruht auf der Erkenntnis, dass die Verwendung seriell angeordneter kalter Booster, zwischen denen die die zu verdichtende Luft des Drosselstroms nicht abgekühlt wird, ein besonders effizientes und zumindest die exergetischen Vorteile herkömmlicher MAC/BAC-Verfahren aufweisendes HAP-Verfahren ermöglicht. Die Wärmetauschprofile in einem Hauptwärmetauscher, der in einer erfindungsgemäß betriebenen Luftzerlegungsanlage eingesetzt wird, erweisen sich als besonders günstig, insbesondere im Vergleich zu Wärmetauschprofilen, wie sie in bekannten Verfahren, in denen eine Zwischenabkühlung zwischen kalten Boostern erfolgt, erhalten werden. Ferner beruht die vorliegende Erfindung auf der Erkenntnis, dass eine Verwendung eines warmen Boosters stromauf der kalten Booster besondere Vorteile bietet. Die insgesamt drei Booster verdichten dabei den mehrfach erläuterten Drosselstrom, jedoch keine weiteren Ströme. Zwischen dem warmen Booster einerseits und den seriell angeordneten kalten Boostern andererseits sowie stromab der kalten Booster wird insbesondere eine Abkühlung im Hauptwärmetauscher vorgenommen.

Die vorliegende Erfindung schlägt ein Verfahren zur Tieftemperaturzerlegung von Luft unter Verwendung einer Luftzerlegungsanlage vor, die ein Destillationssäulensystem mit einer auf einem Hochdrucksäulendruckniveau betriebenen Hochdrucksäule und einer auf einem Niederdrucksäulendruckniveau betriebenen Niederdrucksäule aufweist. Das Hochdrucksäulendruckniveau kann beispielsweise bei 4 bis 7 bar liegen, wie es in entsprechenden Luftzerlegungsanlagen üblich ist. Das Niederdrucksäulendruckniveau liegt knapp oberhalb des Atmosphärendrucks, insbesondere bei 1,2 bis 1,8 bar, um beispielsweise eine gute Trennleistung und eine Ausleitung in der Niederdrucksäule anfallender Luftprodukte ohne zusätzliche Pumpen gewährleisten zu können.

Als HAP-Verfahren umfasst das erfindungsgemäße Verfahren zunächst den Schritt, die gesamte, in das Destillationssäulensystem eingespeiste Luft zunächst auf ein Ausgangsdruckniveau zu verdichten, das mindestens 4 und bis zu 20 bar oberhalb des Hochdrucksäulendrucks liegt. Insbesondere kann im Rahmen der vorliegenden Erfindung dabei in einem verwendeten Hauptluftverdichter eine Verdichtung der gesamten Luftmenge auf ein Druckniveau von 10 bis 23 bar erfolgen. Auf dem genannten Druckniveau kann die Druckluft einer Trocknung und Reinigung, insbesondere unter Verwendung von Molekularsieb, unterworfen werden.

Ein Teil der auf das Ausgangsdruckniveau verdichteten und entsprechend getrockneten und gereinigten Luft wird anschließend als ein Drosselstrom einer ersten Druckerhöhung auf einem oberhalb von 0 °C liegenden ersten Temperaturniveau und anschließend zwei weiteren Druckerhöhungen auf unterhalb des ersten Temperaturniveaus liegenden Temperaturniveaus unterworfen. Die der ersten Druckerhöhung unterworfene Luft kann dabei insbesondere nach der ersten Druckerhöhung in einem Hauptwärmetauscher einer entsprechenden Luftzerlegungsanlage abgekühlt werden. Die entsprechende Luft wird daher den weiteren Druckerhöhungen auf entsprechend geringeren Temperaturniveaus unterworfen.

Die den zwei weiteren Druckerhöhungen unterworfene Luft wird anschließend in die Hochdrucksäule entspannt. Zur Entspannung kommt ein Drosselventil zum Einsatz. Die Luft, die den zwei weiteren Druckerhöhungen und zuvor der ersten Druckerhöhung unterworfen wurde, ist daher ein sogenannter "Drosselstrom", wie er grundsätzlich auf dem Gebiet der Luftzerlegung bekannt ist.

Der Niederdrucksäule wird eine tiefkalte, sauerstoffreiche Flüssigkeit entnommen, in tiefkaltem Zustand einer Druckerhöhung unterworfen, anschließend erwärmt und verdampft und aus der Luftzerlegungsanlage als Druckprodukt ausgeleitet. Bei dem erfindungsgemäßen Verfahren handelt es sich also um ein Luftzerlegungsverfahren, bei dem eine sogenannte Innenverdichtung von Sauerstoff bzw. eines entsprechenden sauerstoffreichen Druckprodukts erfolgt.

Erfindungsgemäß ist nun vorgesehen, dass für die erste Druckerhöhung ein erster Booster (also ein "warmer" Booster, wie mehrfach erläutert) verwendet wird, wobei der erste Booster unter Verwendung einer ersten Entspannungsmaschine angetrieben wird, in der ein weiterer Teil der auf das Ausgangsdruckniveau verdichteten Luft von dem Ausgangsdruckniveau auf das zweite Druckniveau entspannt wird, der anschließend in die Niederdrucksäule eingespeist wird. Dieser weitere Teil wird insbesondere zuvor abgekühlt. Bei der ersten Entspannungsmaschine handelt es sich also ihrer Funktion nach um eine sogenannte "Einblaseturbine" bzw. "Lachmann-Turbine", wie sie aus dem Bereich der Luftzerlegung ebenfalls bekannt ist. Durch eine entsprechende Lufteinblasung in die Niederdrucksäule verbessert sich die Energieeffizienz. Zu weiteren Details sei auf Fachliteratur, beispielsweise F.G. Kerry, Industrial Gas Handbook: Gas Separation and Purification, CRC Press, 2006, insbesondere Abschnitt 3.8.1, "The Lachmann Principle", verwiesen.

Erfindungsgemäß ist ferner vorgesehen, dass für die zwei weiteren Druckerhöhungen ein zweiter Booster und ein dritter Booster (also zwei "kalte" Booster) verwendet werden, durch die Luft für die zwei weiteren Druckerhöhungen nacheinander geführt wird, wobei die Luft dem dritten Booster auf einem Temperaturniveau zugeführt wird, auf dem sie den zweiten Booster verlässt. Mit anderen Worten erfolgt also im Rahmen der vorliegenden Erfindung keine Zwischenabkühlung zwischen den kalten Boostern, was, wie erfindungsgemäß erkannt wurde, gegenüber herkömmlichen Verfahren besonders günstige Wärmetauschprofile in dem verwendeten Wärmetauscher ermöglicht.

Die jeweils insgesamt durch den ersten Booster, den zweiten Booster und den dritten Booster und optional durch das Drosselventil geführten Luftmengen unterscheiden sich erfindungsgemäß um nicht mehr als 10% voneinander, und in dem ersten Booster, dem zweiten Booster und dem dritten Booster werden außer dem Drosselstrom keine weiteren Ströme verdichtet. Insbesondere können diese Luftmengen sich um nicht mehr als 5% unterscheiden oder im Wesentlichen oder vollständig identisch sein. Mit anderen Worten sind die der ersten und die den zwei weiteren Druckerhöhungen jeweils unterworfenen Luftmengen und optional auch die in dem Drosselventil entspannte Luftmenge im erläuterten Umfang ähnlich oder gleich. Dies bedeutet nichts anderes, als dass der erste Booster, der zweite Booster und der dritte Booster und optional auch das Entspannungsventil nur für die Bereitstellung des Drosselstroms, nicht aber für die Bereitstellung weiterer Luftanteile bzw. in das Destillationssäulensystem eingespeister Ströme eingesetzt werden.
Die vorliegende Erfindung entfaltet ihre Vorteile, wenn die der Niederdrucksäule entnommene, tiefkalte sauerstoffreiche Flüssigkeit in tiefkaltem Zustand einer Druckerhöhung auf 6 bis 25 bar unterworfen wird. Eine entsprechende Druckerhöhung ist daher erfindungsgemäß vorgesehen. Wie eingangs erwähnt, sind herkömmlicherweise in derartigen Druckbereichen, auf denen ein innenverdichtetes Sauerstoffprodukt bereitgestellt wird, klassische MAC/BAC-Verfahren exergetisch günstiger. Die vorliegende Erfindung ermöglicht es jedoch durch den erwähnten Einsatz der seriellen Booster ohne Zwischenabkühlung entsprechende Vorteile auch in HAP-Verfahren zu erzielen.

Wie bereits angesprochen, entfaltet die Erfindung ihre Vorteile, wenn eine geringe Flüssigproduktion vorgenommen wird, d.h. Luftprodukte zu einem Anteil von höchstens 1% oder auch 0%, bezogen auf die gesamte, in das Destillationssäulensystem eingespeiste Luftmenge, aus der Luftzerlegungsanlage flüssig ausgeleitet werden. Dies ist daher erfindungsgemäß vorgesehen. Ferner wird eine relativ geringe Menge stickstoffreicher Luftprodukte gebildet. Bei diesen stickstoffreichen Luftprodukten handelt es sich um solche, die der Hochdrucksäule des Destillationssäulensystems kopfnah oder am Kopf entnommen und weder als Rücklauf auf die Hochdrucksäule oder die Niederdrucksäule verwendet werden. Insbesondere werden im Rahmen der vorliegenden Erfindung daher stickstoffreiche Luftprodukte zu einem Anteil von höchstens 2%, bezogen auf die gesamte, in das Destillationssäulensystem eingespeiste Luftmenge, der Hochdrucksäule entnommen und aus der Luftzerlegungsanlage gasförmig ausgeleitet.

Im Rahmen der vorliegenden Erfindung werden der zweite Booster und der dritte Booster jeweils mittels Entspannungsmaschinen angetrieben, in denen ein weiterer Teil der auf das Ausgangsdruckniveau verdichteten Luft entspannt wird, der zuvor abgekühlt wurde und anschließend, d.h. nach der Entspannung in den genannten Entspannungsmaschinen, in das Destillationssäulensystem eingespeist wird. Zum Antrieb des zweiten Boosters wird dabei eine zweite Entspannungsmaschine und zum Antrieb des dritten Boosters eine dritte Entspannungsmaschine verwendet. Im Gegensatz zu den seriell betriebenen Boostern, die für die zwei weiteren Druckerhöhungen eingesetzt werden, sind entsprechende Entspannungsmaschinen parallel geschaltet, d.h. die für den Antrieb der Entspannungsmaschinen eingesetzte Luft wird zuvor in zwei Teilströme aufgeteilt. Auf diese Weise kann die entspannte Luftmenge jeweils der erforderlichen Druckerhöhung in den entsprechenden, mit den Entspannungsmaschinen verbundenen kalten Boostern angepasst werden und umgekehrt.

Insbesondere erfolgt der Antrieb der kalten Booster mittels der jeweiligen Entspannungsmaschinen über eine geeignete mechanische Kopplung. Zu Details einer entsprechenden mechanischen Kopplung sei auf die obigen Erläuterungen verwiesen. Grundsätzlich ließen sich entsprechende Booster auch motorisch antreiben, ein Antrieb über entsprechende Entspannungsmaschinen ist jedoch hinsichtlich der Investitionskosten und des Wärmeeintrags in eine entsprechende Anlage besonders vorteilhaft.

Vorteilhafterweise erfolgt die Entspannung der Luft in den Entspannungsmaschinen, die den zweiten Booster und den dritten Booster antreiben, auf das Hochdrucksäulendruckniveau. Durch eine entsprechende Entspannung kann eine Teilverflüssigung der Luft erfolgen. Ein gasförmiger Anteil kann dabei direkt in die Hochdrucksäule eingespeist und der verflüssigte Anteil in die Niederdrucksäule entspannt werden. Der verflüssigte Anteil lässt sich auf diese Weise als Rücklauf auf die Niederdrucksäule nutzen und trägt dort zur Verbesserung der Trennleistung bei, wie beispielsweise bei Kerry in Abschnitt 2.6, "Theoretical Analysis of the Claude Cycle" erläutert.

Die vorliegende Erfindung erlaubt weitere Optimierungen. Insbesondere kann ein Teil der auf das Ausgangsdruckniveau verdichteten Luft abgekühlt und ausgehend von dem Ausgangsdruckniveau, d.h. ohne weitere Druckerhöhung durch Booster und dergleichen, in die Hochdrucksäule entspannt werden. Dies kann insbesondere über ein weiteres Entspannungsventil erfolgen.

Insbesondere kann die Luft, die dem zweiten Booster zugeführt wird, zuvor im Hauptwärmetauscher auf ein Temperaturniveau von 130 bis 200 K abgekühlt werden. Die Luft, die in den Entspannungsmaschinen entspannt wird, die den zweiten Booster und den dritten Booster antreiben, wird insbesondere zuvor auf ein Temperaturniveau von 120 bis 190 K abgekühlt. Die Luft, die in der ersten Entspannungsmaschine entspannt wird, die den ersten Booster antreibt, wird insbesondere zuvor auf ein Temperaturniveau von 150 bis 230 K abgekühlt. Die in dem dritten Booster druckerhöhte Luft wird vorteilhafterweise nach der dortigen Druckerhöhung und vor ihrer Entspannung in die Hochdrucksäule auf ein Temperaturniveau von 97 bis 105 K, also das tiefste Temperaturniveau, das mittels eines entsprechenden Hauptwärmetauschers bereitstellbar ist, abgekühlt. Mittels des zweiten Boosters wird vorteilhafterweise eine Druckerhöhung um 10 bis 25 bar und mittels des dritten Boosters vorteilhafterweise eine Druckerhöhung um 5 bis 20 bar bewirkt.

Die vorliegende Erfindung erstreckt sich auch auf eine Luftzerlegungsanlage zur Tieftemperaturzerlegung von Luft, die ein Destillationssäulensystem mit einer für einen Betrieb auf einem Hochdrucksäulendruckniveau eingerichteten Hochdrucksäule und einer für einen Betrieb auf einem Niederdrucksäulendruckniveau eingerichteten Niederdrucksäule aufweist.

Die Luftzerlegungsanlage umfasst dabei Mittel, die dazu eingerichtet sind, die gesamte, in das Destillationssäulensystem eingespeiste Luft zunächst auf ein Ausgangsdruckniveau zu verdichten, das mindestens 4 und bis zu 20 bar oberhalb des Hochdrucksäulendruckniveaus liegt, einen Teil der auf das Ausgangsdruckniveau verdichteten Luft einer ersten Druckerhöhung auf einem oberhalb 0 °C liegenden ersten Temperaturniveau und anschließend zwei weiteren Druckerhöhungen auf unterhalb des ersten Temperaturniveaus liegenden Temperaturniveaus zu unterwerfen und anschließend unter Verwendung eines Drosselventils in die Hochdrucksäule zu entspannen, und der Niederdrucksäule eine tiefkalte, sauerstoffreiche Flüssigkeit zu entnehmen, diese in tiefkaltem Zustand einer Druckerhöhung zu unterwerfen, anschließend zu erwärmen und zu verdampfen und aus der Luftzerlegungsanlage auszuleiten. Erfindungsgemäß ist für die erste Druckerhöhung ein erster Booster bereitgestellt, der mit einer ersten Entspannungsmaschine mechanisch gekoppelt ist, wobei Mittel vorgesehen sind, die dazu eingerichtet sind, einen weiteren Teil der auf das Ausgangsdruckniveau verdichteten Luft in der ersten Entspannungsmaschine von dem Ausgangsdruckniveau auf das Niederdrucksäulendruckniveau zu entspannen und anschließend in die Niederdrucksäule einzuspeisen,

Erfindungsgemäß sind für die zwei weiteren Druckerhöhungen ein zweiter Booster und ein dritter Booster bereitgestellt und es sind Mittel vorgesehen, die dazu eingerichtet sind, die Luft für die zwei weiteren Druckerhöhungen nacheinander durch den zweiten Booster und den dritten Booster zu führen und dabei die Luft dem dritten Booster auf einem Temperaturniveau zuzuführen, auf dem sie den zweiten Booster verlässt. Es sind Mittel vorgesehen, die dazu eingerichtet sind, durch den ersten Booster, den zweiten Booster und den dritten Booster jeweils insgesamt Luftmengen zu führen, die sich um nicht mehr als 10% voneinander unterscheiden. Ferner sind Mittel vorgesehen, die dazu eingerichtet sind, die Druckerhöhung, der die der Niederdrucksäule entnommene tiefkalte, sauerstoffreiche Flüssigkeit in tiefkaltem Zustand unterworfen wird, in Form einer Druckerhöhung auf 6 bis 25 bar vorzunehmen.

Die Luftzerlegungsanlage ist dazu eingerichtet, Luftprodukte zu einem Anteil von höchstens 1%, bezogen auf die gesamte, in das Destillationssäulensystem eingespeiste Luftmenge, flüssig bereitzustellen und vorteilhafterweise stickstoffreiche Luftprodukte zu einem Anteil von höchstens 2%, bezogen auf die gesamte, in das Destillationssäulensystem eingespeiste Luftmenge, der Hochdrucksäule zu entnehmen und gasförmig bereitzustellen.

Eine derartige Luftzerlegungsanlage ist insbesondere zur Durchführung eines Verfahrens eingerichtet, wie es zuvor erläutert wurde. Auf die entsprechenden Merkmale und Vorteile sei daher ausdrücklich verwiesen.

Die Erfindung wird nachfolgend unter Bezugnahme auf die beigefügten Zeichnungen näher erläutert, die Details bezüglich Ausführungsformen der Erfindung veranschaulichen.

### Kurze Beschreibung der Zeichnungen

Figur 1 veranschaulicht eine Luftzerlegungsanlage gemäß einer Ausführungsform der Erfindung in Form eines schematischen Prozessflussdiagramms.
Figur 2 veranschaulicht ein Q/T-Diagramm für einen gemäß einer Ausführungsform der vorliegenden Erfindung eingesetzten Wärmetauscher.
Figur 3 veranschaulicht ein Q/T-Diagramm für einen gemäß einer Ausführungsform der vorliegenden Erfindung eingesetzten Wärmetauscher.

### Ausführliche Beschreibung der Zeichnungen

In Figur 1 ist eine Luftzerlegungsanlage gemäß einer besonders bevorzugten Ausführungsform der Erfindung in Form eines schematischen Prozessflussdiagramms veranschaulicht und insgesamt mit 100 bezeichnet.

Der Luftzerlegungsanlage 100 wird mittels einer Luftverdichtungs- und Reinigungseinheit 1, die einen Hauptluftverdichter und ein geeignetes Reinigungssystem umfasst und hier stark schematisiert dargestellt ist, ein Druckluftstrom a zugeführt. Die in Figur 1 veranschaulichte Luftzerlegungsanlage ist für ein sogenanntes HAP-Verfahren eingerichtet. Dies bedeutet, dass der Druckluftstrom a, der die gesamte, in ein Destillationssäulensystem 10 der Luftzerlegungsanlage 100 eingespeiste Luft umfasst, auf ein Druckniveau verdichtet wird, das mindestens 4 und bis zu 20 bar oberhalb des Druckniveaus liegt, auf dem eine Hochdrucksäule 11 des Destillationssäulensystems 10 betrieben wird.

Das Druckniveau des Stroms a wird hier als "Ausgangsdruckniveau" bezeichnet, das Druckniveau der Hochdrucksäule 11 als "Hochdrucksäulendruckniveau". Auf dem Ausgangsdruckniveau werden aus der Luft des Druckluftstroms a insgesamt vier Teilströme gebildet, die hier mit b, c, d und e bezeichnet sind.

Die Luft des Teilstroms b wird dabei zunächst einer Druckerhöhung in einem Booster 2 unterworfen. Die Druckerhöhung in dem Booster 2, die hier auch als "erste Druckerhöhung" bezeichnet wird, erfolgt bei deutlich mehr als 0°C, weshalb der Booster 2 herkömmlicherweise auch als "Warmbooster" bezeichnet wird.

Nach der ersten Druckerhöhung in dem Booster 2 wird die Luft des Teilstroms b in einem Nachkühler 3 abgekühlt und anschließend warmseitig einem Hauptwärmetauscher 4 der Luftzerlegungsanlage 100 zugeführt. Die Luft des Teilstroms b wird dem Hauptwärmetauscher 4 (siehe Verknüpfung A) auf einem Zwischentemperaturniveau entnommen, das deutlich unterhalb von 0 °C liegt. Die entsprechend abgekühlte Luft des Teilstroms b wird anschließend zwei weiteren Druckerhöhungen unterworfen. Hierzu wird die Luft des Teilstroms b zunächst durch einen Booster 5 und anschließend durch einen Booster 6 geführt. Der Booster 5 wird hier auch als "zweiter", der Booster 6 auch als "dritter" Booster bezeichnet. Beide Booster 5, 6 werden auf Temperaturniveaus deutlich unterhalb von 0 °C und insbesondere auf Temperaturniveaus unterhalb des ersten Temperaturniveaus des Boosters 2 betrieben. sie werden daher auch als "Kaltbooster" bezeichnet.

Die Luft des Teilstroms b wird dem dritten Booster 6 dabei auf einem Temperaturniveau zugeführt, auf dem sie den zweiten Booster 5 verlässt. Es erfolgt also zwischen dem zweiten Booster 5 und dem dritten Booster 6 keine Zwischenabkühlung. Nach der Druckerhöhung in dem Booster 6 wird die Luft des Teilstroms b auf dem Temperaturniveau, auf dem sie den dritten Booster 6 verlässt, erneut dem Hauptwärmetauscher 4 zugeführt und diesem kaltseitig entnommen.

Die Booster 5 und 6 werden mittels Entspannungsmaschinen 7 und 8 angetrieben, in denen Luft des Teilstroms c, die hierzu in Teilströme f und g aufgeteilt wird, verwendet wird. Die Luft des Teilstroms c wird hierbei zunächst dem Hauptwärmetauscher warmseitig zugeführt und diesem auf einem Zwischentemperaturniveau entnommen, bevor sie in die erwähnten Teilströme f und g aufgeteilt und den Entspannungsmaschinen 7, 8 zugeführt wird.

Die Luft des Teilstroms d wird dem Hauptwärmetauscher 4 warmseitig zugeführt und kaltseitig entnommen, die Luft des Teilstroms e wird dem Hauptwärmetauscher 4 warmseitig zugeführt, auf einem Zwischentemperaturniveau entnommen und in einer Entspannungsmaschine 9 zum Antreiben des Boosters 2 verwendet.

Die entspannte Luft der Teilströme f und g wird in einen Abscheidebehälter 13 überführt, in dem sich eine Flüssigphase abscheidet. Die Flüssigphase wird (siehe Verknüpfung B) in Form eines Stroms h in die Niederdrucksäule 12 entspannt. Der gasförmig verbleibende Anteil der Luft der Ströme f und g wird in Form eines Stroms i in die Hochdrucksäule 11 eingespeist. Die Luft der Teilströme b und d wird über Ventile 14 und 15 in die Hochdrucksäule 11 entspannt. Direkt unterhalb der Einspeisestelle der Ströme b und d kann ein durch deren Entspannung verflüssigter Anteil in Form des Stroms q aus der Hochdrucksäule 11 abgezogen, durch einen Unterkühlungsgegenströmer 16 geführt und zusammen mit dem Strom h in die Niederdrucksäule 12 entspannt werden.

In der Hochdrucksäule 11 wird unter Verwendung von Luft der Ströme b, d und i ein sauerstoffangereichertes, flüssiges Sumpfprodukt und ein stickstoffangereichertes, gasförmiges Kopfprodukt gebildet. Das sauerstoffangereicherte flüssige Sumpfprodukt der Hochdrucksäule 11 wird dieser zumindest zum Teil in Form eines Stroms k entnommen, durch den Unterkühlungsgegenströmer 16 geführt und in die Niederdrucksäule 12 entspannt. Das stickstoffangereicherte, gasförmige Kopfprodukt wird zumindest zu einem Teil in Form des Stroms I abgezogen. Ein Teil hiervon kann in Form des Stroms m in dem Hauptwärmetauscher 4 erwärmt und als stickstoffreiches Druckprodukt aus der Luftzerlegungsanlage 100 ausgeführt oder beispielsweise als Dichtgas in einem Hauptluftverdichter der Luftverdichtungs- und Reinigungseinheit 1 verwendet werden.

Ein weiterer Anteil des Stroms I kann in einem die Hochdrucksäule und die Niederdrucksäule wärmetauschend verbindenden Hauptkondensator 17 zumindest teilweise verflüssigt werden. Ein Anteil des entsprechenden Verflüssigungsprodukts kann auf die Hochdrucksäule 11 als Rücklauf zurückgeführt werden, ein weiterer Anteil in Form des Stroms n durch den Unterkühlungsgegenströmer 16 geführt und in die Niederdrucksäule 12 entspannt werden.

In der Niederdrucksäule 12 werden ein sauerstoffreiches flüssiges Sumpfprodukt und ein gasförmiges Kopfprodukt gebildet. Das sauerstoffreiche flüssige Sumpfprodukt der Niederdrucksäule 12 kann zumindest teilweise in Form des Stroms o aus der Hochdrucksäule 12 abgezogen, mittels einer Pumpe 18 in flüssigem Zustand druckerhöht, in dem Hauptwärmetauscher 4 erwärmt und verdampft und als innenverdichtetes Sauerstoffdruckprodukt aus der Luftzerlegungsanlage 100 ausgeführt werden.

Das gasförmige Kopfprodukt der Niederdrucksäule 12 kann zumindest teilweise in Form des Stroms p als sogenannter Unreinstickstoff abgezogen, durch den Unterkühlungsgegenströmer 16 geführt, in dem Hauptwärmetauscher 4 erwärmt und beispielsweise als Regeneriergas für Adsorber in der Luftverdichtungs- und Reinigungseinheit 1 verwendet werden.

Durch den in Figur 1 veranschaulichten Betrieb der Luftzerlegungsanlage 100 ergibt sich ein besonders vorteilhafter Wärmetausch in dem Hauptwärmetauscher 4, wenn die weiteren, oben erläuterten Voraussetzungen erfüllt sind. Dies ist anhand der in Figur 2 und 3 gezeigten Q/T-Diagramme veranschaulicht.

In Figur 2 ist dabei ein entsprechendes Q/T-Diagramm für den Fall dargestellt, dass das sauerstoffreiche Fluid des Stroms o in der Pumpe 18 der Luftzerlegungsanlage 100 auf ein Druckniveau von ca. 15,0 bar verdichtet wird, in Figur 3 ist ein entsprechendes Q/T-Diagramm bei einem Druck von ca. 10,0 bar veranschaulicht. Es ist jeweils eine Temperatur in K auf der Abszisse gegenüber einer Enthalpie(summe) des Wärmetauschers in MW auf der Ordinate aufgetragen. Mit 201 ist jeweils eine Zustandsänderungskurve bzw. Summenkurve des warmen, mit 202 eine Zustandsänderungskurve bzw. Summenkurve des kalten Mediums, hier des zu erwärmenden sauerstoffreichen Fluids des Stroms o, bezeichnet. Wie aus den Figuren 2 und 3 ersichtlich, sind die Zustandsänderungskurven bzw. Summenkurven 201 und 202 aufgrund des erfindungsgemäßen Betriebs einer entsprechenden Luftzerlegungsanlage sehr eng aneinander angenähert.

Je enger die warme und die kalte Summenkurve sich im Hauptwärmetauscher annähern, desto geringere Exergieverluste entstehen durch die Wärmeübertragung. Da die Exergieverluste durch Wärmeübertragung sich proportional zu ∼ 1 / T² verhalten, sind Temperaturdifferenzen bei "kalten Temperaturen" besonders teuer im exergetischen Sinn. T bezeichnet im vorstehenden Term das Temperaturniveau der lokalen Wärmeübertragung.

Liegen daher, bildlich gesprochen, die warme und die kalte Summenkurve im Bereich von 200 bis 100 K nahe aneinander, so ist der Prozess im Hauptwärmetauscher im erläuterten Sinn besonders vorteilhaft bzw. lässt sich in einem derartigen Fall das gesamte System besonders energieoptimiert betreiben.

## Patentansprüche

1. Verfahren zur Tieftemperaturzerlegung von Luft unter Verwendung einer Luftzerlegungsanlage (100), die ein Destillationssäulensystem (10) mit einer auf einem Hochdrucksäulendruckniveau betriebenen Hochdrucksäule (11) und einer auf einem Niederdrucksäulendruckniveau betriebenen Niederdrucksäule (12) aufweist, wobei das Verfahren umfasst
- die gesamte, in das Destillationssäulensystem (10) eingespeiste Luft zunächst auf ein Ausgangsdruckniveau zu verdichten, das mindestens 4 und bis zu 20 bar oberhalb des Hochdrucksäulendruckniveaus liegt,
- einen Teil der auf das Ausgangsdruckniveau verdichteten Luft als ein Drosselstrom einer ersten Druckerhöhung auf einem oberhalb 0 °C liegenden ersten Temperaturniveau und anschließend zwei weiteren Druckerhöhungen auf unterhalb des ersten Temperaturniveaus liegenden Temperaturniveaus zu unterwerfen und anschließend unter Verwendung eines Drosselventils (14) in die Hochdrucksäule (11) zu entspannen,
- der Niederdrucksäule (12) eine tiefkalte, sauerstoffreiche Flüssigkeit zu entnehmen, diese tiefkalte, sauerstoffreiche Flüssigkeit in tiefkaltem Zustand einer Druckerhöhung zu unterwerfen, zu erwärmen und zu verdampfen, und aus der Luftzerlegungsanlage (100) auszuleiten,
- für die erste Druckerhöhung ein erster Booster (2) verwendet wird, der unter Verwendung einer ersten Entspannungsmaschine (9) angetrieben wird, in der ein weiterer Teil der auf das Ausgangsdruckniveau verdichteten Luft, welcher anschließend in die Niederdrucksäule (12) eingespeist wird, von dem Ausgangsdruckniveau auf das Niederdrucksäulendruckniveau entspannt wird,
- für die zwei weiteren Druckerhöhungen ein zweiter Booster (5) und ein dritter Booster (6) verwendet werden, durch die die Luft nacheinander geführt wird, wobei die Luft dem dritten Booster (6) auf einem Temperaturniveau zugeführt wird, auf dem sie den zweiten Booster (5) verlässt,
- die jeweils insgesamt durch den ersten Booster (2), den zweiten Booster (5) und den dritten Booster (6) geführten Luftmengen sich um nicht mehr als 10% voneinander unterscheiden und in dem ersten Booster (2), dem zweiten Booster (5) und dem dritten Booster (6) außer dem Drosselstrom keine weiteren Ströme verdichtet werden,
- die Druckerhöhung, der die der Niederdrucksäule (12) entnommene tiefkalte, sauerstoffreiche Flüssigkeit in tiefkaltem Zustand unterworfen wird, eine Druckerhöhung auf 6 bis 25 bar ist,
- Luftprodukte zu einem Anteil von höchstens 1%, bezogen auf die gesamte, in das Destillationssäulensystem (10) eingespeiste Luftmenge, aus der Luftzerlegungsanlage (100) flüssig ausgeleitet werden, und
- der zweite Booster (5) und der dritte Booster (6) jeweils mittels Entspannungsmaschinen (7, 8) angetrieben werden, in denen ein weiterer Teil der auf das Ausgangsdruckniveau verdichteten Luft parallel entspannt wird, der zuvor abgekühlt und anschließend in das Destillationssäulensystem (10) eingespeist wird.

2. Verfahren nach Anspruch 1, bei dem stickstoffreiche Luftprodukte zu einem Anteil von höchstens 2%, bezogen auf die in das Destillationssäulensystem (10) eingespeiste gesamte Luftmenge, der Hochdrucksäule (11) entnommen und aus der Luftzerlegungsanlage (100) gasförmig ausgeleitet werden.

3. Verfahren nach Anspruch 2, bei dem die Entspannung der Luft in den Entspannungsmaschinen (7, 8), die den zweiten Booster (5) und den dritten Booster (6) antreiben, auf das Hochdrucksäulendruckniveau erfolgt.

4. Verfahren nach Anspruch 3, bei dem die Luft durch die Entspannung auf das Hochdrucksäulendruckniveau in den Entspannungsmaschinen (7, 8), die den zweiten Booster (5) und den dritten Booster (6) antreiben, teilverflüssigt wird, wobei der gasförmig verbleibende Anteil in die Hochdrucksäule (11) und der verflüssigte Anteil in die Niederdrucksäule (12) eingespeist wird.

5. Verfahren nach einem der vorstehenden Ansprüche, bei dem ein weiterer Anteil der auf das Ausgangsdruckniveau verdichteten Luft abgekühlt und ausgehend von dem Ausgangsdruckniveau in die Hochdrucksäule (11) entspannt wird.

6. Verfahren nach einem der vorstehenden Ansprüche, bei dem die Luft, die dem zweiten Booster (5) zugeführt wird, zuvor auf ein Temperaturniveau von 130 bis 200 K abgekühlt wird.

7. Verfahren nach einem der Ansprüche 2 bis 6, bei dem die Luft, die in den Entspannungsmaschinen (7, 8) entspannt wird, die den zweiten Booster (5) und den dritten Booster (6) antreiben, vor ihrer Entspannung auf ein Temperaturniveau von 120 bis 190 K abgekühlt wird.

8. Verfahren nach einem der vorstehenden Ansprüche, bei dem die Luft, die in der ersten Entspannungsmaschine (9) entspannt wird, zuvor auf ein Temperaturniveau von 150 bis 230 K abgekühlt wird.

9. Verfahren nach einem der vorstehenden Ansprüche, bei dem die in dem dritten Booster (6) druckerhöhte Luft vor ihrer Entspannung in die Hochdrucksäule (11) auf ein Temperaturniveau von 97 bis 105 K abgekühlt wird.

10. Verfahren nach einem der vorstehenden Ansprüche, bei dem die Druckerhöhung in dem zweiten Booster (5) eine Druckerhöhung um 10 bis 25 bar und in dem dritten Booster (6) eine Druckerhöhung um 5 bis 15 bar ist.

11. Luftzerlegungsanlage (100) zur Tieftemperaturzerlegung von Luft, die ein Destillationssäulensystem (10) mit einer für einen Betrieb auf einem Hochdrucksäulendruckniveau eingerichteten Hochdrucksäule (11) und einer für einen Betrieb auf einem Niederdrucksäulendruckniveau eingerichteten Niederdrucksäule (12) aufweist, wobei die Luftzerlegungsanlage (100) Mittel aufweist, die dazu eingerichtet sind
- die gesamte, in das Destillationssäulensystem (10) eingespeiste Luft zunächst auf ein Ausgangsdruckniveau zu verdichten, das mindestens 4 und bis zu 20 bar oberhalb des Hochdrucksäulendruckniveaus liegt,
- einen Teil der auf das Ausgangsdruckniveau verdichteten Luft als ein Drosselstrom einer ersten Druckerhöhung auf einem oberhalb 0 °C liegenden ersten Temperaturniveau und anschließend zwei weiteren Druckerhöhungen auf unterhalb des ersten Temperaturniveaus liegenden Temperaturniveaus zu unterwerfen und anschließend unter Verwendung eines Drosselventils (14) in die Hochdrucksäule (11) zu entspannen,
- der Niederdrucksäule (12) eine tiefkalte, sauerstoffreiche Flüssigkeit zu entnehmen, diese tiefkalte, sauerstoffreiche Flüssigkeit in tiefkaltem Zustand einer Druckerhöhung zu unterwerfen, anschließend zu erwärmen und zu verdampfen und aus der Luftzerlegungsanlage (100) auszuleiten,
- für die erste Druckerhöhung ein erster Booster (2) bereitgestellt ist, der mit einer ersten Entspannungsmaschine (9) mechanisch gekoppelt ist, wobei Mittel vorgesehen sind, die dazu eingerichtet sind, einen weiteren Teil der auf das Ausgangsdruckniveau verdichteten Luft in der ersten Entspannungsmaschine (9) von dem Ausgangsdruckniveau auf das Niederdrucksäulendruckniveau zu entspannen und anschließend in die Niederdrucksäule (12) einzuspeisen,
- für die zwei weiteren Druckerhöhungen ein zweiter Booster (5) und ein dritter Booster (6) bereitgestellt sind und Mittel vorgesehen sind, die dazu eingerichtet sind, die Luft für die zwei weiteren Druckerhöhungen nacheinander durch den zweiten Booster (5) und den dritten Booster (6) zu führen und dabei die Luft dem dritten Booster (6) auf einem Temperaturniveau zuzuführen, auf dem sie den zweiten Booster (5) verlässt,
- Mittel vorgesehen sind, die dazu eingerichtet sind, durch den ersten Booster (2), den zweiten Booster (5) und den dritten Booster (6) jeweils insgesamt Luftmengen zu führen, die sich um nicht mehr als 10% voneinander unterscheiden und in dem ersten Booster (2), dem zweiten Booster (5) und dem dritten Booster (6) außer dem Drosselstrom keine weiteren Ströme zu verdichten,
- Mittel vorgesehen sind, die dazu eingerichtet sind, die Druckerhöhung, der die der Niederdrucksäule (12) entnommene tiefkalte, sauerstoffreiche Flüssigkeit in tiefkaltem Zustand unterworfen wird, in Form einer Druckerhöhung auf 6 bis 25 bar vorzunehmen, und
- die Luftzerlegungsanlage (100) dazu eingerichtet ist, Luftprodukte zu einem Anteil von höchstens 1%, bezogen auf die gesamte, in das Destillationssäulensystem (10) eingespeiste Luftmenge, flüssig bereitzustellen, und
- die Luftzerlegungsanglage (100) dafür eingerichtet ist, den zweiten Booster (5) und den dritten Booster (6) jeweils mittels Entspannungsmaschinen (7, 8) anzutreiben, in denen ein weiterer Teil der auf das Ausgangsdruckniveau verdichteten Luft parallel entspannt wird, der zuvor abgekühlt und anschließend in das Destillationssäulensystem (10) eingespeist wird..

## Claims

1. Process for the cryogenic separation of air using an air separation plant (100), which has a distillation column system (10) with a high-pressure column (11) operated at a high-pressure column pressure level and a low-pressure column (12) operated at a low-pressure column pressure level, the process comprising
- compressing the entire air that is fed into the distillation column system (10) first to a starting pressure level, which lies at least 4 and up to 20 bar above the high-pressure column pressure level,
- subjecting part of the air that is compressed to the starting pressure level as a throttle stream to a first pressure increase, at a first temperature level lying above 0°C, and subsequently to two further pressure increases, at temperature levels lying below the first temperature level, and subsequently expanding it into the high-pressure column (11) by using a throttle valve (14),
- taking a cryogenic, oxygen-rich liquid from the low-pressure column (12), subjecting this cryogenic, oxygen-rich liquid in the cryogenic state to a pressure increase, warming and evaporating it and discharging it from the air separation plant (100),
- a first booster (2) is used for the first pressure increase, driven by using a first expansion machine (9), in which a further part of the air compressed to the starting pressure level, which is subsequently fed into the low-pressure column (12), is expanded from the starting pressure level to the low-pressure column pressure level,
- a second booster (5) and a third booster (6) are used for the two further pressure increases, through which the air is passed one after the other, the air being fed to the third booster (6) at a temperature level at which it leaves the second booster (5),
- the amounts of air that are respectively passed altogether through the first booster (2), the second booster (5) and the third booster (6) differ by no more than 10% from one another and no further streams apart from the throttle stream are compressed in the first booster (2), the second booster (3) and the third booster (6),
- the pressure increase to which the cryogenic, oxygen-rich liquid taken from the low-pressure column (12) is subjected in the cryogenic state is a pressure increase to 6 to 25 bar,
- air products are discharged from the air separation plant (100) in a liquid state in a proportion of at most 1%, with respect to the total amount of air fed into the distillation column system (10), and
- the second booster (5) and the third booster (6) are respectively driven by means of expansion machines (7, 8),
- in which a further part of the air compressed to the starting pressure level, which has previously been cooled and subsequently fed into the distillation column system (10), is expanded in parallel.

2. Process according to Claim 1, in which nitrogen-rich air products are taken from the high-pressure column (11) and discharged from the air separation plant (100) in a gaseous state in a proportion of at most 2%, with respect to the total amount of air fed into the distillation column system (10).

3. Process according to Claim 2, in which the expansion of the air in the expansion machines (7, 8), which drive the second booster (5) and the third booster (6), takes place to the high-pressure column pressure level.

4. Process according to Claim 3, in which the air is partially liquefied by the expansion to the high-pressure column pressure level in the expansion machines (7, 8), which drive the second booster (5) and the third booster (6), the fraction that remains gaseous being fed into the high-pressure column (11) and the liquefied fraction being fed into the low-pressure column (12).

5. Process according to one of the preceding claims, in which a further fraction of the air compressed to the starting pressure level is cooled down and expanded into the high-pressure column (11) from the starting pressure level.

6. Process according to one of the preceding claims, in which the air that is fed to the second booster (5) is previously cooled down to a temperature level of 130 to 200 K.

7. Process according to one of Claims 2 to 6, in which the air that is expanded in the expansion machines (7, 8), which drive the second booster (5) and the third booster (6), is cooled down before its expansion to a temperature level of 120 to 190 K.

8. Process according to one of the preceding claims, in which the air that is expanded in the first expansion machine (9) is previously cooled down to a temperature level of 150 to 230 K.

9. Process according to one of the preceding claims, in which the air that is increased in pressure in the third booster (6) is cooled down before its expansion into the high-pressure column (11) to a temperature level of 97 to 105 K.

10. Process according to one of the preceding claims, in which the pressure increase in the second booster (5) is a pressure increase by 10 to 25 bar and in the third booster (6) is a pressure increase by 5 to 15 bar.

11. Air separation plant (100) for the cryogenic separation of air, which has a distillation column system (10) with a high-pressure column (11) designed for operating at a high-pressure column pressure level and a low-pressure column (12) designed for operating at a low-pressure column pressure level, the air separation plant (100) having means that are designed
- to compress the entire air fed into the distillation column system (10) first to a starting pressure level, which lies at least 4 and up to 20 bar above the high-pressure column pressure level,
- to subject part of the air compressed to the starting pressure level as a throttle stream to a first pressure increase at a first temperature level lying above 0°C and subsequently to two further pressure increases at temperature levels lying below the first temperature level and subsequently to expand it into the high-pressure column (11) by using a throttle valve (14),
- to take from the low-pressure column (12) a cryogenic, oxygen-rich liquid, subject this cryogenic, oxygen-rich liquid in the cryogenic state to a pressure increase, subsequently warm and evaporate it and discharge it from the air separation plant (100),
- a first booster (2), which is mechanically coupled to a first expansion machine (9), is provided for the first pressure increase, means being provided that are designed to expand a further part of the air compressed to the starting pressure level from the starting pressure level to the low-pressure column pressure level in the first expansion machine (9) and subsequently feed it into the low-pressure column (12),
- a second booster (5) and a third booster (6) are provided for the two further pressure increases and means are provided that are designed to pass the air for the two further pressure increases through the second booster (5) and the third booster (6) one after the other and thereby feed the air to the third booster (6) at a temperature level at which it leaves the second booster (5),
- means are provided that are designed to pass respectively through the first booster (2), the second booster (5) and the third booster (6) altogether amounts of air that do not differ by any more than 10% from one another and not to compress any further streams apart from the throttle stream in the first booster (2), the second booster (5) and the third booster (6),
- means are provided that are designed to perform the pressure increase to which the cryogenic, oxygen-rich liquid taken from the low-pressure column (12) is subjected in the cryogenic state in the form of a pressure increase to 6 to 25 bar, and
- the air separation plant (100) is designed to provide air products in a liquid state in a proportion of at most 1% with respect to the total amount of air fed into the distillation column system (10), and
- the air separation plant (100) is designed to drive the second booster (5) and the third booster (6) respectively by means of expansion machines (7, 8),
- in which a further part of the air compressed to the starting pressure level, which has previously been cooled and subsequently fed into the distillation column system (10), is expanded in parallel.

## Revendications

1. Procédé de décomposition à basse température de l'air par utilisation d'une installation de décomposition de l'air (100), qui présente un système de colonnes de distillation (10) avec une colonne haute pression (11) opérant à un niveau de pression de colonne haute pression et une colonne basse pression (12) opérant à un niveau de pression de colonne basse pression, dans lequel le procédé comprend les opérations suivantes:
- comprimer tout l'air chargé dans le système de colonnes de distillation (10) d'abord à un niveau de pression initial, qui se situe à au moins 4 et jusqu'à 20 bars au-dessus du niveau de pression de colonne haute pression,
- soumettre une partie de l'air comprimé au niveau de pression initial sous la forme d'un courant étranglé à une première augmentation de pression à un premier niveau de température situé au-dessus de 0°C et ensuite à deux autres augmentations de pression à des niveaux de température situés en dessous du premier niveau de température puis la détendre dans la colonne haute pression (11) avec utilisation d'une soupape d'étranglement (14),
- prélever dans la colonne basse pression (12) un liquide cryogénique riche en oxygène, soumettre ce liquide cryogénique riche en oxygène dans l'état cryogénique à une augmentation de pression, le chauffer et le vaporiser, et l'évacuer hors de l'installation de décomposition de l'air (100),
- pour la première augmentation de pression, on utilise un premier booster (2) qui est entraîné en utilisant une première machine de détente (9), dans laquelle une autre partie de l'air comprimé au niveau de pression initial, qui est ensuite chargée dans la colonne basse pression (12), est détendue du niveau de pression initial au niveau de pression de colonne basse pression,
- pour les deux autres augmentations de pression, on utilise un deuxième booster (5) et un troisième booster (6), à travers lesquels l'air est conduit l'un après l'autre, dans lequel l'air est conduit au troisième booster (6) à un niveau de température, qui est celui auquel il quitte le deuxième booster (5),
- les quantités d'air respectivement conduites au total à travers le premier booster (2), le deuxième booster (5) et le troisième booster (6) ne diffèrent pas l'une de l'autre de plus de 10 %, et aucun autre courant, hormis le courant étranglé, n'est comprimé dans le premier booster (2), le deuxième booster (5) et le troisième booster (6),
- l'augmentation de pression, à laquelle le liquide cryogénique riche en oxygène prélevé à l'état cryogénique dans la colonne basse pression (12) est une augmentation de pression à 6 à 25 bars,
- des produits de l'air à raison d'une part de 1 % au maximum, rapportée à la quantité totale d'air chargée dans le système de colonnes de distillation (10), est évacuée à l'état liquide hors de l'installation de décomposition de l'air (100), et
- on entraîne le deuxième booster (5) et le troisième booster (6) respectivement au moyen de machines de détente (7, 8), dans lesquelles une autre partie de l'air comprimé au niveau de pression initial est détendue en parallèle, en étant au préalable refroidie et ensuite chargée dans le système de colonnes de distillation (10).

2. Procédé selon la revendication 1, dans lequel on prélève des produits de l'air riches en azote à raison d'une part de 2 % au maximum, rapportée à la quantité d'air totale chargée dans le système de colonnes de distillation (10), hors de la colonne haute pression (11) et on les évacue hors de l'installation de décomposition de l'air (100) sous forme gazeuse.

3. Procédé selon la revendication 2, dans lequel on effectue la détente de l'air dans les machines de détente (7, 8), qui entraînent le deuxième booster (5) et le troisième booster (6), au niveau de pression de colonne haute pression.

4. Procédé selon la revendication 3, dans lequel on liquéfie partiellement l'air par la détente au niveau de pression de colonne haute pression dans les machines de détente (7, 8), qui entraînent le deuxième booster (5) et le troisième booster (6), dans lequel on charge la part restante sous forme gazeuse dans la colonne haute pression (11) et la part liquéfiée dans la colonne basse pression (12).

5. Procédé selon l'une quelconque des revendications précédentes, dans lequel on refroidit une autre part de l'air comprimé au niveau de pression initial et on la détend à partir du niveau de pression initial dans la colonne haute pression (11).

6. Procédé selon l'une quelconque des revendications précédentes, dans lequel on refroidit au préalable à un niveau de température de 130 à 200 K l'air que l'on fournit au deuxième booster (5).

7. Procédé selon l'une quelconque des revendications 2 à 6, dans lequel on refroidit à un niveau de température de 120 à 190 K avant sa détente l'air que l'on détend dans les machines de détente (7, 8), qui entraînent le deuxième booster (5) et le troisième booster (6).

8. Procédé selon l'une quelconque des revendications précédentes, dans lequel on refroidit au préalable à un niveau de température de 150 à 230 K l'air que l'on détend dans la première machine de détente (9).

9. Procédé selon l'une quelconque des revendications précédentes, dans lequel on refroidit à un niveau de température de 97 à 105 K avant sa détente dans la colonne haute pression (11) l'air sous pression accrue dans le troisième booster (6).

10. Procédé selon l'une quelconque des revendications précédentes, dans lequel l'augmentation de pression dans le deuxième booster (5) est une augmentation de pression de 10 à 25 bars et dans le troisième booster (6) une augmentation de pression de 5 à 15 bars.

11. Installation de décomposition de l'air (100) pour la décomposition à basse température de l'air, qui présente un système de colonnes de distillation (10) avec une colonne haute pression (11) conçue pour un fonctionnement à un niveau de pression de colonne haute pression et une colonne basse pression (12) conçue pour un fonctionnement à un niveau de pression de colonne basse pression, dans laquelle l'installation de décomposition de l'air (100) présente des moyens, qui sont conçus pour
- comprimer tout l'air chargé dans le système de colonnes de distillation (10) d'abord à un niveau de pression initial, qui se situe à au moins 4 et jusqu'à 20 bars au-dessus du niveau de pression de colonne haute pression,
- soumettre une partie de l'air comprimé au niveau de pression initial sous la forme d'un courant étranglé à une première augmentation de pression à un premier niveau de température situé au-dessus de 0°C et ensuite à deux autres augmentations de pression à des niveaux de température situés en dessous du premier niveau de température puis la détendre dans la colonne haute pression (11) avec utilisation d'une soupape d'étranglement (14),
- prélever dans la colonne basse pression (12) un liquide cryogénique riche en oxygène, soumettre ce liquide cryogénique riche en oxygène dans l'état cryogénique à une augmentation de pression, ensuite le chauffer et le vaporiser, et l'évacuer hors de l'installation de décomposition de l'air (100),
- pour la première augmentation de pression, on prépare un premier booster (2), qui est couplé mécaniquement à une première machine de détente (9), dans laquelle il est prévu des moyens qui sont conçus pour détendre une autre part de l'air comprimé au niveau de pression initial dans la première machine de détente (9) du niveau de pression initial au niveau de pression de colonne basse pression et pour le charger ensuite dans la colonne basse pression (12),
- pour les deux autres augmentations de pression, on prépare un deuxième booster (5) et un troisième booster (6) et il est prévu des moyens qui sont conçus pour conduire l'air pour les deux autres augmentations de pression successivement à travers le deuxième booster (5) et le troisième booster (6) et envoyer en l'occurrence l'air au troisième booster (6) à un niveau de température, qui est celui auquel il quitte le deuxième booster (5),
- il est prévu des moyens, qui sont conçus pour conduire respectivement à travers le premier booster (2), le deuxième booster (5) et le troisième booster (6) au total des quantités d'air, qui ne diffèrent pas l'une de l'autre de plus de 10 %, et pour ne comprimer aucun autre courant, hormis le courant étranglé, dans le premier booster (2), le deuxième booster (5) et le troisième booster (6),
- il est prévu des moyens, qui sont conçus pour opérer l'augmentation de pression, à laquelle le liquide cryogénique riche en oxygène prélevé dans la colonne basse pression (12) est soumis à l'état cryogénique, sous la forme d'une augmentation de pression à 6 à 25 bars, et
- l'installation de décomposition de l'air (100) est conçue pour préparer sous forme liquide des produits de l'air à raison d'une part de 1 % au maximum, rapportée à la quantité d'air totale chargée dans le système de colonnes de distillation (10), et
- l'installation de décomposition de l'air (100) est conçue pour entraîner le deuxième booster (5) et le troisième booster (6) respectivement au moyen de machines de détente (7, 8), dans lesquelles une autre part de l'air comprimé au niveau de pression initial est détendue en parallèle, en étant au préalable refroidie et ensuite chargée dans le système de colonnes de distillation (10).
